# EUROPÄISCHE PATENTSCHRIFT

(11) **EP 2 141 083 B1**
(45) Veröffentlichungstag und Bekanntmachung des Hinweises auf die Patenterteilung: **13.04.2011**
(21) Anmeldenummer: 09007519.3
(22) Anmeldetag: 08.06.2009
(51) Int. Cl.: B65D 39/08

(54) **Schraubdeckel**
Threaded plug
Bouchon fileté

(30) Priorität: 04.07.2008 DE 102008031736
(43) Veröffentlichungstag der Anmeldung: 06.01.2010
(73) Patentinhaber: PROTECHNA S.A., 1701 Fribourg (CH)
(72) Erfinder:
(74) Vertreter: advotec.

(56) Entgegenhaltungen:
- EP-A- 0 650 446
- BE-A- 420 816

## Beschreibung

Die Erfindung betrifft einen Schraubdeckel aus Kunststoff mit einer Deckelscheibe und einem an deren Umfang sich rechtwinklig anschließenden äußeren Deckelrand mit Innengewinde zum Verschließen eines Befüll- und/oder Entnahmestutzens eines Behälters zum Transport und zur Lagerung von Flüssigkeiten sowie mit einem in der Deckelscheibe versenkt angeordneten zentralen Spundstutzen mit Innengewinde zum Einschrauben eines Spundstopfens.

Aus der EP 0 650 446 B1 bekannte Schraubdeckel der gattungsgemäßen Art zum Verschließen des Einfüllstutzens eines Spundfasses oder des Kunststoff-Innenbehälters eines Palettenbehälters mit einem Außenmantel aus Gitterstäben oder Blech haben den Nachteil, dass der Dichtring zur Abdichtung des Spundstopfens in dem Spundstutzen des Schraubdeckels mit der Zeit aufgrund von Alterungserscheinungen des Herstellungsmaterials des Dichtringes besonders bei Behältern zum Transport und zur Lagerung von chemischen Flüssigkeiten die Dichtigkeit des Spundstopfenverschlusses nicht mehr gewährleistet, so dass der Dichtring regelmäßig ausgetauscht werden muss.

Der Erfindung liegt die Aufgabe zugrunde, den Schraubdeckel der gattungsgemäßen Art im Hinblick auf eine verbesserte Dichtigkeit des Spundstopfenverschlusses, eine kostengünstigere Herstellung sowie eine Senkung der Betriebskosten der mit dem Schraubdeckel ausgestatteten Flüssigkeitsbehälter, die als Mehrwegbehälter zum Einsatz kommen, zu verbessern.

Diese Aufgabe wird erfindungsgemäß gelöst durch Schraubdeckel gemäß den Merkmalen der Patentansprüche 1, 7 oder 8.

Die Unteransprüche beinhalten vorteilhafte und zweckmäßige Weiterbildungen der Erfindung.

Der erfindungsgemäße Schraubdeckel mit einem Spundstutzen, der mit einem Spundstopfenverschluss ausgestattet ist, zeichnet sich durch folgende Vorteile aus:

Die Ausstattung des Kunststoff-Spundstopfens zum Verschließen des Spundstutzens des Schraubdeckels mit einer einteilig mit diesem spritzgegossenen konischen Mehrfachdichtung in Form von beabstandeten Dichtringen, die bei eingeschraubtem Spundstopfen gegen eine konische innere Dichtfläche des Spundstutzens angepresst wird, ermöglicht eine optimale Dichtigkeit des Spundstopfenverschlusses. Bei Behältern mit Innendruck wird die Dichtigkeit des Spundstopfenverschlusses für den Spundstutzen des Schraubdeckels weiterhin noch dadurch verbessert, dass der durch das Einschrauben des Spundstopfens bewirkte Anpressdruck der Dichtringe der konischen Mehrfachdichtung des Stopfens gegen die konische innere Dichtfläche des Spundstutzens durch den auf die Innenwand des mit der Mehrfachdichtung versehenen Abdichtendes der Einschraubhülse des Spundstopfens wirkenden Innendruck des Behälters noch zusätzlich erhöht wird. Durch den Wegfall eines Dichtringes, der regelmäßig ausgetauscht werden muss, können die Herstellungskosten gegenüber bekannten Schraubdeckeln mit einem Spundstutzen, der durch einen Spundstopfen mit Dichtring verschlossen wird, und die Unterhaltungskosten für Flüssigkeitsbehälter, die mit einem Schraubdeckel mit dem neuen Spundstopfenverschluss für den Spundstutzen des Deckels ausgerüstet sind und die als Mehrwegbehälter zum Einsatz kommen, wesentlich gesenkt werden.

Die Erfindung ist nachstehend anhand von Zeichnungsfiguren erläutert, die folgendes darstellen:
- Fig. 1: eine Längsschnittdarstellung eines Schraubdeckels mit einem zentralen Spundstutzen, der durch einen Spundstopfen verschlossen ist, und
- Fig. 2: eine vergrößerte Detaildarstellung des Schraubdeckels der Fig. 1. und die
- Fign. 3 und 4: vergrößerte Detaildarstellungen von zwei weiteren Ausführungsformen des Schraubdeckels.

Der als Spritzgussteil aus Kunststoff hergestellte Schraubdeckel 1 weist eine flache Deckelscheibe 2, einen an deren Umfang sich rechtwinklig anschließenden äußeren Deckelrand 3 mit Innengewinde 4 zum Verschließen eines Befüll- und/oder Entnahmestutzens eines Behälters zum Transport und zur Lagerung von Flüssigkeiten sowie einen Innenrand 5 auf. Der Innenrand 5 ist konzentrisch zum äußeren Deckelrand 3 angeordnet, bildet mit diesem ein Dichtungsbett 6 zum Einlegen eines Dichtringes zur Abdichtung des Schraubdeckels 1 auf dem oberen Rand des Befüll- und/oder Entnahmestutzens des Flüssigkeitsbehälters und dient zur Versteifung sowie zum besseren Sitz des Schraubdeckels auf dem Behälterstutzen.

In der Deckelscheibe 2 ist ein zentraler Spundstutzen 7 versenkt angeordnet, der mittels eines als Spritzgussteil aus Kunststoff gefertigten Spundstopfens 8 verschließbar ist.

Der Spundstopfen 8 ist mit einer zylindrischen Einschraubhülse 9 mit einem Außengewinde 10 zum Einschrauben in die Gewindebohrung 11 des Spundstutzens 7 des Schraubdeckels 1 ausgestattet. Die Einschraubhülse 9 des Spundstopfens 8 besitzt ein Abdichtende 12, an das eine konische Mehrfachdichtung 13 angeformt ist, die durch vier Dichtringe 14 mit einem abgerundeten Dichtrand 14a gebildet wird, die durch Rillen 15 beabstandet und konzentrisch zur Stopfenlängsachse 16-16 angeordnet sind und deren Durchmesser 17 sich in Einschraubrichtung a des Spundstopfens 8 verringert.

Bei eingeschraubtem Spundstopfen 8 werden die Dichtringe 14 der konischen Mehrfachdichtung 13 am Abdichtende 12 des Spundstopfens 8 an eine entsprechende konische innere Dichtfläche 18 eines an die Gewindebohrung 11 des Spundstutzens 7 des Schraubdeckels 1 anschließenden Abdichtansatzes 19 angepresst.

Bei einer weiteren Ausführungsform des Schraubdeckels 1 ist in den Spundstopfen 7 eine Entlüftungseinrichtung oder eine Ent- und Belüftungseinrichtung integriert.

Zum Befüllen eines einzelnen Behälters über den Spundstutzen 7 des auf den Einfüllstutzen des Behälters aufgeschraubten Schraubdeckels 1 wird der Spundstopfen 8 mittels eines Spundschlüssels von Hand aus dem Spundstutzen 7 des Schraubdeckels 1 herausgeschraubt und es wird eine Pumpe an den Spundstutzen angeschlossen. Beim Befüllen einer Vielzahl von Behältern über den Spundstutzen 7 des auf den Behältereinfüllstutzen aufgeschraubten Schraubdeckels 1 in automatischen Abfüllanlagen werden die Spundstopfen 7 aus den Schraubdeckeln 1 maschinell herausgeschraubt.

Der Spundstopfen 8 einer weiteren in Fig. 3 dargestellten Ausführungsform des Schraubdeckels weist eine zylindrische Einschraubhülse 9 mit einem Außengewinde 10 zum Einschrauben in die Gewindebohrung 11 des Spundstutzens 7 des Deckels 1 sowie mit einem Abdichtende 12 auf, das mit einem einteilig mit diesem ausgebildeten Dichtring 14 versehen ist, der einen abgerundeten Dichtrand 14a besitzt, der bei eingeschraubtem Spundstopfen 8 an eine konische innere Dichtfläche 18 eines an die Gewindebohrung 11 des Spundstutzens 7 des Schraubdeckels 1 anschließenden Abdichtansatzes 19 angepresst wird.

Der Spundstopfen 8 einer weiteren in Fig. 4 dargestellten Ausführungsform des Schraubdeckels weist eine zylindrische Einschraubhülse 9 mit einem Außengewinde 10 zum Einschrauben in die Gewindebohrung 11 des Spundstutzens 7 des Deckels 1 sowie mit einem Abdichtende 12 auf, das mit einem konischen Dichtrand 20 versehen ist, der bei eingeschraubtem Spundstopfen 8 an eine konische innere Dichtfläche 18 eines an die Gewindebohrung 11 des Spundstutzens 7 des Schraubedeckels 1 anschließenden Abdichtansatzes 19 angepresst wird.

### Bezugszeichen

- 1: Schraubdeckel
- 2: Deckelscheibe
- 3: äußerer Deckelrand von 1
- 4: Innengewinde von 3
- 5: Innenrand von 1
- 6: Dichtungsbett zwischen 3 und 5
- 7: Spundstutzen in 2
- 8: Spundstopfen von 7
- 9: Einschraubhülse von 8
- 10: Außengewinde von 9
- 11: Gewindebohrung von 7
- 12: Abdichtende von 9
- 13: konische Mehrfachdichtung von 12
- 14: Dichtring von 13
- 14a: Dichtrand von 14
- 15: Rille zwischen 14, 14
- 16-16: Stopfenlängsachse
- 17: Durchmesser von 14
- 18: konische Dichtfläche von 19
- 19: Abdichtansatz von 7
- 20: konischer Dichtrand von 12 (Fig. 4)
- a: Einschraubrichtung von 8

## Patentansprüche

1. Schraubdeckel aus Kunststoff mit einer Deckelscheibe (2) und einem an deren Umfang sich rechtwinklig anschließenden äußeren Deckelrand (3) mit Innengewinde (4) zum Verschließen eines Befüllund/oder Entnahmestutzens eines Behälters zum Transport und zur Lagerung von Flüssigkeiten sowie mit einem in der Deckelscheibe (2) versenkt angeordneten zentralen Spundstutzen (7) mit Innengewinde zum Einschrauben eines Spundstopfens (8), **dadurch gekennzeichnet, dass** der Spundstopfen (8) eine zylindrische Einschraubhülse (9) mit einem Außengewinde (10) zum Einschrauben in die Gewindebohrung (11) des Spundstutzens (7) des Deckels (1) sowie mit einem Abdichtende (12) aufweist, das mit einer konischen Mehrfachdichtung (13) versehen ist, die durch Dichtringe (14) gebildet wird, die bei eingeschraubtem Spundstopfen (8) an eine konische innere Dichtfläche (18) eines an die Gewindebohrung (11) des Spundstutzens (7) des Schraubdeckels (1) anschließenden Abdichtansatzes (19) angepresst werden.

2. Schraubdeckel nach Anspruch 1, **gekennzeichnet durch** vier an das Abdichtende (12) der Einschraubhülse (9) des Spundstopfens (8) angeformte, **durch** Rillen (15) beabstandete Dichtringe (14), die konzentrisch zur Stopfenlängsachse (16-16) angeordnet sind und deren Durchmesser (17) sich in Einschraubrichtung (a) des Spundstopfens (8) entsprechend der konischen inneren Dichtfläche (18) des Abdichtansatzes (19) des Spundstutzens (7) des Schraubdeckels (1) verringern.

3. Schraubdeckel nach Anspruch 2, **dadurch gekennzeichnet, dass** die Dichtringe (14) einen abgerundeten Dichtrand (14a) aufweisen.

4. Schraubdeckel nach einem der Ansprüche 1 bis 3, **gekennzeichnet durch** einen Spundstopfen (8) mit einer integrierten Entlüftungseinrichtung.

5. Schraubdeckel nach einem der Ansprüche 1 bis 3, **gekennzeichnet durch** einen Spundstopfen (8) mit einer integrierten Ent- und Belüftungseinrichtung.

6. Schraubdeckel nach einem der Ansprüche 1 bis 5, **dadurch gekennzeichnet, dass** der Deckel (1) und der Spundstopfen (8) als Spritzgussteile aus Kunststoff hergestellt sind.

7. Schraubdeckel aus Kunststoff mit einer Deckelscheibe (2) und einem an deren Umfang sich rechtwinklig anschließenden äußeren Deckelrand (3) mit Innengewinde (4) zum Verschließen eines Befüll- und/oder Entnahmestutzens eines Behälters zum Transport und zur Lagerung von Flüssigkeiten sowie mit einem in der Deckelscheibe (2) versenkt angeordneten zentralen Spundstutzen (7) mit Innengewinde zum Einschrauben eines Spundstopfen (8), **dadurch gekennzeichnet, dass** der Spundstopfen (8) eine zylindrische Einschraubhülse (9) mit einem Außengewinde (10) zum Einschrauben in die Gewindebohrung (11) des Spundstutzens (7) des Deckels (1) sowie mit einem Abdichtende (12) aufweist, das mit einem einteilig mit diesem ausgebildeten Dichtring (14) versehen ist, der einen abgerundeten Dichtring (14a) besitzt, der bei eingeschraubtem Spundstopfen (8) an eine konische innere Dichtfläche (18) eines an die Gewindebohrung (11) des Spundstutzens (7) des Schraubdeckels (1) anschließenden Abdichtansatzes (19) angepresst wird.

8. Schraubdeckel aus Kunststoff mit einer Deckelscheibe (2) und einem an deren Umfang sich rechtwinklig anschließenden äußeren Deckelrand (3) mit Innengewinde (4) zum Verschließen eines Befüll- und/oder Entnahmestutzens eines Behälters zum Transport und zur Lagerung von Flüssigkeiten sowie mit einem in der Deckelscheibe (2) versenkt angeordneten zentralen Spundstutzen (7) mit Innengewinde zum Einschrauben eines Spundstopfens (8), **dadurch gekennzeichnet, dass** der Spundstopfen (8) eine zylindrische Einschraubhülse (9) mit einem Außengewinde (10) zum Einschrauben in die Gewindebohrung (11) des Spundstutzens (7) des Deckels (1) sowie mit einem Abdichtende (12) aufweist, das mit einem konischen Dichtrand (20) versehen ist, der bei eingeschraubtem Spundstopfen (8) an eine konische innere Dichtfläche (18) eines an die Gewindebohrung (11) des Spundstutzens (7) des Schraubdeckels (1) anschließenden Abdichtansatzes (19) angepresst wird.

## Claims

1. A screw cap of plastic with a cap disk (2) and an outer cap edge (3) that is perpendicularly attached to the circumference of the cap disk and features an internal thread (4) in order to seal a filling and/or withdrawal nozzle of a container for transporting and storing liquids, and with a central plug nozzle (7) that is arranged in the cap disk (2) in a sunk fashion and features an internal thread for screwing in a plug stopper (8), **characterized in that** the plug stopper (8) features a cylindrical screw-in sleeve (9) with an external thread (10) for being screwed into the threaded bore (11) of the plug nozzle (7) of the cap (1), as well as a sealing end (12) that is provided with a multiple conical seal (13), wherein the multiple conical seal is formed by sealing rings (14) that are pressed against a conical inner sealing surface (18) of a sealing extension (19) that lies adjacent to the threaded bore (11) of the plug nozzle (7) of the screw cap (1) when the plug stopper (8) is screwed in.

2. The screw cap according to Claim 1, **characterized by** four sealing rings (14) that are integrally formed onto the sealing end (12) of the screw-in sleeve (9) of the plug stopper (8) and spaced apart by grooves (15), wherein said sealing rings are arranged concentric to the longitudinal stopper axis (16-16) and their diameters (17) decrease in the screw-in direction (a) of the plug stopper (8) in accordance with the conical inner sealing surface (18) of the sealing extension (19) of the plug nozzle (7) of the screw cap (1).

3. The screw cap according to Claim 2, **characterized in that** the sealing rings (14) feature a rounded sealing edge (14a) .

4. The screw cap according to one of Claims 1 to 3, **characterized by** a plug stopper (8) with an integrated ventilation device.

5. The screw cap according to one of Claims 1 to 3, **characterized by** a plug stopper (8) with an integrated ventilation and aeration device.

6. The screw cap according to one of Claims 1 to 5, **characterized in that** the cap (1) and the plug stopper (8) are manufactured in the form of injection-moulded plastic parts.

7. A screw cap of plastic with a cap disk (2) and an outer cap edge (3) that is perpendicularly attached to the circumference of the cap disk and features an internal thread (4) in order to seal a filling and/or withdrawal nozzle of a container for transporting and storing liquids, and with a central plug nozzle (7) that is arranged in the cap disk (2) in a sunk fashion and features an internal thread for screwing in a plug stopper (8), **characterized in that** the plug stopper (8) features a cylindrical screw-in sleeve (9) with an external thread (10) for being screwed into the threaded bore (11) of the plug nozzle (7) of the cap (1), as well as a sealing end (12) that is provided with an integral sealing ring (14), wherein said sealing ring features a rounded sealing ring (14a) that is pressed against a conical inner sealing surface (18) of a sealing extension (19) that lies adjacent to the threaded bore (11) of the plug nozzle (7) of the screw cap (1) when the plug stopper (8) is screwed in.

8. A screw cap of plastic with a cap disk (2) and an outer cap edge (3) that is perpendicularly attached to the circumference of the cap disk and features an internal thread (4) in order to seal a filling and/or withdrawal nozzle of a container for transporting and storing liquids, and with a central plug nozzle (7) that is arranged in the cap disk (2) in a sunk fashion and features an internal thread for screwing in a plug stopper (8), **characterized in that** the plug stopper (8) features a cylindrical screw-in sleeve (9) with an external thread (10) for being screwed into the threaded bore (11) of the plug nozzle (7) of the cap (1), as well as a sealing end (12) that is provided with a conical sealing edge (20), wherein said sealing edge is pressed against a conical inner sealing surface (18) of a sealing extension (19) that lies adjacent to the threaded bore (11) of the plug nozzle (7) of the screw cap (1) when the plug stopper (8) is screwed in.

## Revendications

1. Couvercle fileté en matière plastique, avec un disque de couvercle (2) et avec un bord de couvercle (3) à taraudage (4), se raccordant à angle droit sur la circonférence de ce dernier, pour fermer une tubulure de remplissage et/ou de soutirage d'un réservoir pour le transport et pour le stockage de liquides, ainsi qu'avec un manchon de bonde (7) central à taraudage, disposé en étant noyé dans le disque de couvercle (2), pour visser un bouchon de bonde (8), **caractérisé en ce que** le bouchon de bonde (8) comporte une douille filetée (9) cylindrique avec un filetage (10) à visser dans le taraudage (11) du manchon de bonde (7) du couvercle (1) ainsi qu'avec une extrémité d'étanchéité (12) qui est munie d'une garniture d'étanchéité multiple (13) formée par des bagues d'étanchéité (14) qui lorsque le bouchon de bonde (8) est vissé sont pressées contre une surface d'étanchéité (18) interne conique d'un talon d'étanchéité (19) se raccordant sur le taraudage (11) du manchon de bonde (7) du couvercle fileté (1).

2. Couvercle fileté selon la revendication 1, **caractérisé par** quatre bagues d'étanchéité (14) rapportées sur l'extrémité d'étanchéité (12) de la douille filetée (9) du bouchon de bonde (8), écartées par des cannelures (15), qui sont disposées de façon concentrique par rapport à l'axe longitudinal du bouchon (16-16) et dont le diamètre (17) se réduit dans le sens de vissage (a) du bouchon de bonde (8), conformément à la surface d'étanchéité (18) interne du talon d'étanchéité (19) du manchon de bonde (7) du couvercle fileté (1).

3. Couvercle fileté selon la revendication 2, **caractérisé en ce que** les bagues d'étanchéité (14) comportent un bord d'étanchéité (14a) arrondi.

4. Couvercle fileté selon l'une quelconque des revendications 1 à 3, **caractérisé par** un bouchon de bonde (8) avec un dispositif de purge intégré.

5. Couvercle fileté selon l'une quelconque des revendications 1 à 3, **caractérisé par** un bouchon de bonde (8) avec un dispositif de purge et d'aération intégré.

6. Couvercle fileté selon l'une quelconque des revendications 1 à 5, **caractérisé en ce que** le couvercle (1) et le bouchon de bonde (8) sont fabriqués sous la forme de pièces moulées par injection en matière plastique.

7. Couvercle fileté en matière plastique avec un disque de couvercle (2) et avec un bord de couvercle (3) à taraudage (4), se raccordant à angle droit sur la circonférence de ce dernier, pour fermer une tubulure de remplissage et/ou de soutirage d'un réservoir pour le transport et pour le stockage de liquides, ainsi qu'avec un manchon de bonde (7) central à taraudage, disposé en étant noyé dans le disque de couvercle (2), pour visser un bouchon de bonde (8), **caractérisé en ce que** le bouchon de bonde (8) comporte une douille filetée (9) cylindrique avec un filetage (10) à visser dans le taraudage (11) du manchon de bonde (7) du couvercle (1) ainsi qu'avec une extrémité d'étanchéité (12) qui est munie d'une bague d'étanchéité (14) réalisée en monobloc avec cette dernière qui comporte une bague d'étanchéité (14a) arrondie, qui lorsque le bouchon de bonde (8) est vissé, est pressée sur une surface d'étanchéité (18) interne conique d'un talon d'étanchéité (19) se raccordant sur le taraudage (11) du manchon de bonde (7) du couvercle fileté (1).

8. Couvercle fileté en matière plastique avec un disque de couvercle (2) et avec un bord de couvercle (3) à taraudage (4), se raccordant à angle droit sur la circonférence de ce dernier, pour fermer une tubulure de remplissage et/ou de soutirage d'un réservoir pour le transport et pour le stockage de liquides, ainsi qu'avec un manchon de bonde (7) central à taraudage, disposé en étant noyé dans le disque de couvercle (2), pour visser un bouchon de bonde (8), **caractérisé en ce que** le bouchon de bonde (8) comporte une douille filetée (9) cylindrique avec un filetage (10) à visser dans le taraudage (11) du manchon de bonde (7) du couvercle (1) ainsi qu'avec une extrémité d'étanchéité (12) qui est munie d'un bord d'étanchéité (20) conique, qui lorsque le bouchon de bonde (8) est vissé est pressé contre une surface d'étanchéité (18) interne conique d'un talon d'étanchéité (19) se raccordant sur le taraudage (11) du manchon de bonde (7) du couvercle fileté (1).
